# EUROPÄISCHE PATENTSCHRIFT

(11) **EP 0 055 210 B1**
(45) Veröffentlichungstag und Bekanntmachung des Hinweises auf die Patenterteilung: **13.02.1985**
(21) Anmeldenummer: 81810421.8
(22) Anmeldetag: 26.10.1981
(51) Int. Cl.: B22D 18/04, B22D 47/00

(54) **Niederdruck-Giessvorrichtung und Niederdruck-Giessverfahren**
Apparatus and process for low-pressure casting
Dispositif et procédé de coulée sous basse pression

(30) Priorität: 23.12.1980 CH 9495/80
(43) Veröffentlichungstag der Anmeldung: 30.06.1982
(73) Patentinhaber: EGRO AG, CH-5443 Niederrohrdorf (CH)
(72) Erfinder: Lüthy, Hans, CH-5030 Buchs (CH); Isler, Eugen, CH-5443 Niederrohrdorf (CH); Meier, Ewald, CH-5424 Unterehrendingen (CH); Zimmermann, Max, CH-5443 Niederrohrdorf (CH)
(74) Vertreter: Frauenknecht, Alois J.

## Beschreibung

Die Erfindung betrifft eine Niederdruck-Gießvorrichtung gemäß dem Oberbegriff des Anspruchs 1 sowie ein Niederdruck-Gießverfahren nach dem Oberbegriff des Anspruchs 4.

Seit vielen Jahren wird Kokillenformguß in Handarbeit hergestellt. Dabei wird aus einem Schmelzofen mittels einer Schöpfkelle Schmelze direkt in die Kokille eingegossen, welche zur Verhinderung von Lunkerbildung während des Füllvorgangs sorgfältig von Hand aufgerichtet (aufgezogen) wird. Das Ausformen, Kühlen und Beschlichten der Kokille erfolgt ebenfalls in Handarbeit. Diese Arbeit erfordert große Übung und Konzentration vom Gießer und stellt ein beträchtliches Sicherheitsrisiko dar.

Dementsprechend wurde versucht den Gießvorgang zu mechanisieren, d. h. das zeitgerechte Aufstellen der Kokille während des Gießens wurde durch eine Maschine übernommen, ebenso das Ausformen, Kühlen und Beschlichten. Das Einfüllen der Schmelze erfolgte wiederum mit einer Schöpfkelle von Hand, was immer noch eine entsprechende Gefahrenquelle darstellt.

In der Folge wurde die Mechanisierung mittels eines Rundtisches weitergeführt, die Kokille über ein gasbeheiztes Kupplungssystem auf dem Ofen aufgesetzt und mittels Druckluft Schmelze aus dem Ofen in die Kokille gepreßt. Durch Weiterdrehen des Rundtisches wurden in entsprechenden Stationen die weiteren vom Handgießen her bekannten Arbeitsgänge teils automatisch, teils manuell ausgeführt.

Es hat sich gezeigt, daß bei einer derartigen Gieß-Einrichtung Dichtungsprobleme am Kupplungssystem auftreten. Unter den bekanntlich besonders harten Anforderungen eines Gießereibetriebs kann man einen Rundtisch nur während eines sehr beschränkten Zeitraums präzise führen. In der Folge treten sehr oft Betriebsunterbrüche und schwere Unfälle durch ausfließende oder herausgepreßte Schmelze auf.

Es ist auch eine den Oberbegriff des Anspruchs 1 bildende Niederdruck-Gießvorrichtung aus der GB-A-1 180370 bekannt, die diese Probleme lösen soll. Sie ist jedoch sehr kompliziert, so daß auch in diesem Fall Störungen und Unfälle vorkommen können.

Es ist dementsprechend Aufgabe der Erfindung, eine Niederdruck-Gießvorrichtung der oben genannten Gattung sowie ein Niederdruck-Gießverfahren mit dieser Vorrichtung zu schaffen, welche wenig störanfällig sind und eine hohe Leistung aufweisen. Außerdem soll das Sicherheitsrisiko gegenüber bekannten Systemen verringert werden. Die Konstruktion der Vorrichtung soll wirtschaftlich sein und möglichst wenige bewegliche Bestandteile aufweisen, wobei die Wirtschaftlichkeit des Gießverfahrens erhöht werden soll.

Zur Lösung dieser Aufgabe werden bei einer Vorrichtung gemäß dem Oberbegriff des Anspruchs 1 die kennzeichnenden Merkmale des Anspruchs 1 vorgeschlagen.

Der Vorteil der Erfindung ist darin zu sehen, daß die Niederdruck-Gießvorrichtung sehr einfach ist und daß die hydraulische und/oder pneumatische Hub- und Schwenkeinrichtung mit ausreichender Sicherheit wirtschaftlich arbeiten kann.

Durch ein genaues Positionieren der Kokille über dem Gießloch des Schmelztiegels ergibt sich eine kurze, formschlüssige Verbindung, welche das Weglassen eines Kupplungssystems erlaubt; damit erübrigt sich ein Beheizen des Steigrohrs.

Nach einer Weiterentwicklung der Vorrichtung gemäß Anspruch 2 weist die Hub- und Schwenkeinrichtung wenigstens einen pneumatischen Hubzylinder auf, der zwischen dem Fahrwerk und der Kokille angeordnet ist, und zwei auf einen zweiarmigen Hebel wirkende Schwenkzylinder enthält, wobei der zweiarmige Hebel mit der Kokille über ihre Kokillenhalterungen oder deren Rahmen verbunden ist.

Der zweiarmige Hebel schwenkt sicher und mit einfachen Mitteln die Kokille während bestimmter Phasen des Gießverfahrens.

Nach einer Weiterbildung ist an Kokillenhalterungen der Kokillenhälften der Kokille je ein Schließzylinder vorgesehen, der je mit einem Ende mit einer Kokillenhälfte verbunden ist. Diese Konstruktion ermöglicht einfaches und sicheres Schließen der Kokillenhälften.

Das Niederdruck-Gießverfahren mit der Niederdruck-Gießvorrichtung nach Anspruch 1 besteht darin, daß die Kokillenhälften der Kokille in der Vertikalebene je um 90° gedreht werden und mit ihren Schnittflächen frontal in eine Kühl-Beschlichtungs-Emulsion der Waschstation abgesenkt und eingetaucht werden.

Es ist zweckmäßig, wenn die Kokille in einem ersten Verfahrensschritt bei geöffneten Kokillenhälften in eine Schräglage gedreht, ein Gießkern eingelegt, die Kokille geschlossen und dann in ihre Horizontallage zurückgedreht wird. Die Schräglage erleichtert also die Manipulation und ermöglicht ein einfaches Einlegen eines Gießkerns ohne Hilfsmittel bei geöffneter Kokille.

Es ist vorteilhaft, wenn das Steigrohr durch die Schmelze mittels Wärmeführung und Wärmestrahlung beheizt wird. Es ist also nicht nötig, das Steigrohr zusätzlich elektrisch oder mit Gas auf der notwendigen Temperatur zu halten. Die Keramik des Steigrohrs funktioniert da als ein Wärmespeicher, so daß auch nach längerer Zeit die notwendige Temperatur des Steigrohrs erhalten bleibt.

Nach einer Weiterbildung wird die Eingießöffnung der Kokille direkt auf das Gießloch des Schmelztiegels angepreßt. Somit braucht man keine zusätzlichen Kupplungssysteme zu verwenden, die früher bei den Gießverfahren Undichtigkeiten und ggf. auch Unfälle verursacht haben.

Im folgenden wird die Erfindung anhand von vereinfachten, beispielsweisen Zeichnungen näher erläutert. Es zeigt
Fig. 1 eine an einer Laufschiene aufgehängte Gießvorrichtung über der zentralen Ausformstation einer Gieß-Einheit,
Fig. 2 die Gießvorrichtung Fig. 1 in geneigter Lage mit eingelegtem Gießkern,
Fig. 3 die Gießvorrichtung Fig. 1 in einer Seitenansicht,
Fig. 4 eine Gieß-Einheit in einer vereinfachten Ansicht von oben, ohne eingezeichnete Gießvorrichtung,
Fig. 5 einen Schmelztiegel mit zwei Kammern in Schnittdarstellung,
Fig. eine Teilansicht der Gießvorrichtung Fig. 1 während des Kühl- und Beschlichtungsvorgangs und
Fig. 7 einen charakteristischen Operationsablauf bei der Herstellung von Formteilen mit Hohlräumen.

In Fig. 1 ist die Laufschiene über einer Gieß-Einheit mit 1 bezeichnet. Diese Laufschiene 1 bildet mittels hier nicht dargestellten Trägern ein Joch 4. Ein Fahrwerk 2 ist in bekannter Weise an der Laufschiene 1 in den angegebenen Pfeilrichtungen bewegbar angeordnet. Am Fahrwerk 2 ist eine Aufhängung 5 bestehend aus zwei DoppelT-Trägern mit Stützplatten befestigt. Vertikal im Zentrum der Aufhängung 5 befindet sich ein_{'} Hubzylinder 6, welcher einerseits an einer Aufhängeplatte 15 fixiert ist und andererseits mittels eines Kolbens auf eine absenkbare Trägerplatte 14 wirkt. Vier konzentrisch zum Hubzylinder 6 angeordnete vertikale Säulenführungen 8 sind ebenfalls an der Trägerplatte 14 und der Aufhängeplatte 15 angebracht.

An einem Rahmen 16 - teilweise aufgeschnitten dargestellt - ist eine Kokillenhalterung 11 mit Schließzylinder 12, horizontaler Säulenführung 13 und Flansch 13' angeordnet. Im Zentrum des Rahmens 16 befindet sich eine Drehachse 10 mit einem zweiarmigen Hebel 9, auf welchen je endseitig - im Gegentakt - zwei Schwenkzylinder 7 wirken.

Eine in bekannter Weise ausgeführte Kokille 17 mitTrennstelle 17'sowie einer Eingießöffnung 30 ist an der Kokillenhalterung 11 angeflanscht und gestrichelt gezeichnet.

Die Gießvorrichtung Fig. 1 ist über ihrer Ausformstation A mit der von der Bedienungsperson abgewandten Seite dargestellt. Links befindet sich ein Kühl- und Schlichtebad 28, rechts ein Schmelztiegel 25 mit Doppelkammern.

Die Gießvorrichtung ist durch die Laufschiene 1 mit dem Fahrwerk 2 und deren Trägern in x-Richtung sowie durch ein Fundament 20 in z-Richtung in ihrem Bewegungsablauf begrenzt. Sämtliche Bewegungen vollziehen sich in einer Vertikalebene V (Tafelebene). Der Rahmen 16 mit Kokille 17 ist hier parallel zu einer Horizontalebene H ausgerichtet.

In den nachfolgenden Figuren sind gleiche Teile mit gleichen Bezugsziffern versehen.

In Fig. 2 ist die Gießvorrichtung Fig. 1 in einer um ca. 20° gegenüber der Horizontalebene H geneigten Lage dargestellt. Dies wurde durch gegensinniges Steuern der Schwenkzylinder 7 mit entsprechendem Verdrehen des zweiarmigen Hebels 9 und seiner mit dem Rahmen 16 festverbundenen Drehachse 10 erzielt.

Diese Position dient dem Einlegen eines Gießkerns 31 in eine der beiden Kokillenhälften 17a und 17b.

Ferner sind am Rahmen 16 Schwenkachsen 16' ersichtlich, deren Funktion später beschrieben wird.

Die seitliche Darstellung gemäß Fig. zeigt weitere Einzelheiten der Gießvorrichtung und ihrer Aufhängung.

Die hier ersichtlichen beiden Laufschienen 1 sind endseitig an einem Laufschienenträger 23 mit Verstrebungen 24 verschweißt.

Der Laufschienenträger 23 ist ebenfalls mit einer Stützplatte 21 und einer Stütze 22 verschweißt. Das Ganze ist lösbar mit einer in einem Fundament 18 durch Verankerungen 19 fixierten Fundamentplatte 20 verbunden.

Oberhalb des Fahrwerks 2 sind vier Rollen 3 mit Seitenführungen 3' angeordnet. Darunter befindet sich ein Steuerungsblock S, welcher der elektro-pneumatischen Steuerung sämtlicher Zylinder dient.

Dargestellt ist die Gießvorrichtung während des Absenkens der Kokille 17 auf eine Abdeckplatte 33 des Schmelztiegels 25. Schematisch gezeichnet sind dabei das Gießloch 27 des Schmelztiegels 25 sowie die Eingießöffnung 30 der Kokille 17. Außerdem ist ebenfalls schematisch ein der Beschickung des Schmelztiegels 25 dienender Schacht 26 mit Klappe eingezeichnet.

Nach dem vollständigen Absenken der Kokille 17 auf die Abdeckplatte 33 übt der Hubzylinder 6 eine vertikal nach unten wirkende Anpreßkraft K aus, womit eine formschlüssige Verbindung zwischen dem Gießloch 27 und der Eingießöffnung 30 der Kokille entsteht. Nun kann der Gießvorgang erfolgen.

Die Übersichtsdarstellung der gesamten Gieß-Einheit 32, Fig. 4, zeigt wiederum die Fundamentplatten 20, Stützen 22, die beiden Laufschienenträger 23 sowie eine vereinfacht gezeichnete Laufschiene 1. Davor befindet sich der Schmelztiegel 25, daneben ein aus zwei Behältern bestehendes, durch Umwälzleitungen 29 verbundenes, notorisch bekanntes Kühl- und Schlichtebad 28 mit einer Schlichte-Emulsion 42. Die eine Kante - mit 0-0 bezeichnet - des Schmelztiegels 25 stellt dabei den Nullpunkt des Koordinatensystems in der Horizontalebene dar. Das Gießloch 27 ist von diesem Nullpunkt aus vermessen, ebenso die entsprechenden Steuerungsfunktionen der Gießvorrichtung.

Der Raum zwischen dem Schmelztiegel 25 und einem mit W = Waschstation bezeichneten Teil des Kühl- und Schlichtebads 28 ist eine Ausformstation A. Hier wird von Hand der entsprechende Gießkern bei Schräglage (vgl. Fig. 2) der Gießvorrichtung eingelegt; ebenso wird hier bei wiederum geöffneter Kokille der Gießling entnommen.

Anhand der Fig. 5 läßt sich der eigentliche Gießvorgang näher erläutern:
Der Schmelztiegel 25 ist als gasdicht abgeschlossener Doppelkammer-Ofen ausgebildet. Schmelze 37 wird hier durch eine elektrische Heizung 36 über dem Schmelzpunkt des Gießmaterials, im vorliegenden Fall ein Buntmetall, erhitzt. Eine keramische Ausmauerung 35 dient dabei der Wärmeisolation. Eine metallische Abdeckplatte 33 ist auf ihrer Unterseite mit einer Feinkeramik 34 ebenfalls als Wärmeisolation belegt. Ein Steigrohr 27' ebenso aus einer Feinkeramik bestehend, taucht in die Schmelze 37 und ist an seiner Oberseite mittels eines Flansches bündig in die Abdeckplatte 33 eingelassen. Über dem Gießloch 27 befindet sich die Eingießöffnung 30 der Kokille 17. Die beiden Kokillenhalterungen 11 erfahren dabei eine Anpreßkraft K', welche sich auf die angeflanschte Kokille 17 überträgt und formschlüssig einen flüssigkeitsdichten Übergang zwischen der Kokille und dem Schmelztiegel ergibt.

Eine Zuleitung 39 verbindet die linke Kammer des Schmelztiegels 25 mit einer nicht dargestellten Druckluftquelle, welche einen Überdruck p abgibt. Zwischengeschaltet ist ein steuerbares Elektroventil 38, das den Gießzyklus steuert. Eine Ableitung 40 für den Restdruck p' ist durch ein Ablaßventil 41 abgeschlossen.

Während des Gießvorgangs wird das Elektroventil 38 geöffnet, so daß sich in dem oberhalb der Schmelze 37 befindlichen Gasraum G der Druck p aufbaut, welcher die Schmelze 37 in die zweite Kammer des Schmelztiegels 25 preßt. Dadurch wird der auf dieser Seite befindliche Gasraum G komprimiert und die Schmelze durch das Steigrohr 27', die Öffnung 27, die Eingießöffnung 30 in den Hohlraum der Kokille 17 gepreßt. Der Gießkern 31, hier eine Halbkugel, befindet sich je zur Hälfte in den durch die Trennstelle 17' geteilten Kokillenhälften.

Nach erfolgtem Ausformen der Kokille 17 wird diese mittels der Gießvorrichtung über das Kühl-und Schlichtebad 28 gefahren. Hier werden die beiden Kokillenhälften 17a, 17b samt ihren Schließzylindern 12 und den vier Säulenführungen 13 mittels zweier, aus Übersichtlichkeitsgründen nicht dargestellten, weiteren pneumatischen Schwenkzylindern um ihre Schwenkachse 16' um 90° nach unten gedreht.

Durch Absenken des Hubzylinders 6 tauchen die beiden Kokillenhälften 17a, 17b in die Emulsion 42 bestehend aus Kühlwasser und Schlichte, wie in F i g. 6 dargestellt, ein.

Anhand von Fig. 7 läßt sich der zum Gießen von Hohlkörpern charakteristische Operationsablauf verfolgen:

Als erste Operation wird bei geöffneter um ca. a = 20° gegenüber der Horizontalebene H gedrehter Kokille 17 in die Kokillenhälfte 17a ein Gießkern 31 eingelegt; Operation 1. Durch einen von der Bedienungsperson ausgelösten elektrischen Schaltimpuls werden die Kokillenhälften 17a, 17b geschlossen; Op. 2. Hierauf wird die Kokille 17 in ihre Horizontallage gedreht und arretiert; Op. 3.

Durch horizontales Verschieben in Pfeilrichtung wird die Eingießöffnung 30 über dem Gießloch 27 des Schmelztiegels 25 positioniert; Op. 4. Die Kokille 17 wird hierauf abgesenkt und auf dem Gießloch 27 angepreßt; Op. 5. Hierauf wird die Schmelze in der vorgängig beschriebenen Weise in die Kokille 17 gepreßt; Op. 6. Nach einer dem Gießling angepaßten Erstarrungszeit wird die Kokille 17 vertikal vom Gießloch 27 abgehoben; Op. 7. Hierauf erfolgt ein horizontales Verschieben der Gießvorrichtung bis zur Ausformstation A; Op. 8. Der Gießling wird hier manuell der Kokille 17 entnommen; Op. 9. Durch einen weiteren manuell ausgelösten Schaltimpuls wird die Kokille 17 zur Wasch-, Trocknungs- und Beschlichtungsstation W verbracht, die Kokillenhälften 17a, 17b, wie vorerwähnt um 90° gedreht und abgesenkt; Op. 10, 11. Nach dem Trocknen der beiden Kokillenhälften 17a, 17b wird die Kokille erneut in ihre Ausgangslage gefahren; Op. 12.

Die am Beispiel der Herstellung von Messing-Armaturen beschriebenen Verfahrensabläufe lassen sich in nahezu beliebiger Weise auf andere Gießlinge und Werkstoffe adaptieren. Selbstverständlich können bei der Herstellung von vollen Gießlingen die Operationsschritte, Drehen der Kokille und Einlegen des Kerns, weggelassen werden.

## Patentansprüche

1. Niederdruck-Gießvorrichtung für Gußstücke in einer beweglich angeordneten Kokille (17), mit einem druckdicht geschlossenen Schmelztiegel (25), welcher an seiner Oberseite ein Gießloch (27) aufweist, wobei der Gasraum (G) im Schmelztiegel (25) an eine Gasdruckleitung angeschlossen ist, und wobei die Kokille (17) über ein Fahrwerk (2) mittelbar an einer Laufschiene (1) befestigt ist, dadurch gekennzeichnet, daß zwischen dem Fahrwerk (2) und der Kokille (17) eine hydraulische und/oder pneumatische Hub-und Schwenkeinrichtung (6, 7, 9, 10) zwischengeschaltet ist, durch welche Hub- und Schwenkeinrichtung (6, 7, 9, 10) die Kokille (17) gehalten wird, die über den Schmelztiegel (25), eine Ausformstation (A) und eine Wasch-, Trocknungs-und Beschlichtungsstation (W) geführt ist, und daß ein in das Niveau der Schmelze (37) eintauchendes Steigrohr (27') vorgesehen ist (Fig. 1).

2. Vorrichtung nach Anspruch 1, dadurch gekennzeichnet, daß die Hub- und Schwenkeinrichtung (6-10/13-15) wenigstens einen pneumatischen Hubzylinder (6) aufweist, der zwischen dem Fahrwerk (2) und der Kokille (17) angeordnet ist, und zwei auf einen zweiarmigen Hebel (9) wirkende Schwenkzylinder (7) enthält, wobei der zweiarmige Hebel (9) mit der Kokille (17) über ihre Kokillenhalterungen (11) oder deren Rahmen (16) verbunden ist (Fig. 1).

3. Vorrichtung nach Anspruch 2, dadurch gekennzeichnet, daß an Kokillenhalterungen (11) der Kokillenhälften (17a, 17b) der Kokille (17) je ein Schließzylinder (12) vorgesehen ist, der je mit einem Ende mit einer Kokillenhäₗfte (17a, 17b) verbunden ist (Fig. 1, Fig. 2).

4. Niederdruck-Gießverfahren mit der Niederdruck-Gießvorrichtung nach Anspruch 1, dadurch gekennzeichnet, daß die Kokillenhälften (17a, 17b) der Kokille (17) in der Vertikalebene (V) je um 90° gedreht werden und mit ihren Schnittflächen frontal in eine Kühl-Beschlichtungs-Emulsion (42) der Waschstation (28) abgesenkt und eingetaucht werden (Fig. 6).

5. Verfahren nach Anspruch 4, dadurch gekennzeichnet, daß die Kokille (17) in einem ersten Verfahrensschritt, bei geöffneten Kokillenhälften (17a, 17b), in eine Schräglage gedreht, daß ein Gießkern (31) eingelegt, die Kokille (17) geschlossen und in ihre Horizontallage (H) zurückgedreht wird (Fig. 2).

6. Verfahren nach Anspruch 4, dadurch gekennzeichnet, daß das Steigrohr (27') nur durch die Schmelze (37) beheizt wird.

7. Verfahren nach Anspruch 4, dadurch gekennzeichnet, daß die Eingießöffnung (30) der Kokille (17) direkt auf das Gießloch (27) des Schmelztiegels (25) angepreßt wird.

## Claims

1. Low-pressure casting apparatus for cast pieces in a movably mounted mould (17), having a melting crucible (25) which is closed in a pressure-tight manner and which has a casting aperture (27) on its top, the gas cavity (G) in the melting crucible (25) being connected to a gas pressure line, and the mould (17) being indirectly secured by way of a travelling mechanism (2) to a guide rail (1), characterized in that an hydraulic and/or pneumatic lifting and pivoting device (6, 7,9, 10) is interposed between the travelling mechanism (2) and the mould (17), the lifting and pivoting device (6,7,9, 10) holding the mould (17) which is guided over the melting crucible (25), a demoulding station (A) and a washing, drying, and smoothing station (W), and an ascending pipe (27') which is immersed into the level of the melt (37) is provided (fig. 1).

2. Apparatus according to claim 1, characterized in that the lifting and pivoting device (6-10/13-15) comprises at least one pneumatic lifting cylinder (6) which is disposed between the travelling mechanism (2) and the mould (17), and comprises two pivoting cylinders (7) acting upon a two-armed lever (9), the two-armed lever (9) being connected to the mould (17) by way of its mould fastenings (11) or its frame (16) (fig. 1).

3. Apparatus according to claim 2, characterized in that one closing cylinder (12), which is connected at each end to a mould half (17a, 17b), is provided in each case on mould fastenings (11) of the mould halves (17a, 17b) (fig. 1, 2).

4. A low-pressure casting process with the low-pressure casting apparatus according to claim 1, characterized in that the mould halves (17a, 17b) of the mould (17) are each rotated through 90" in the vertical plane (V) and are lowered and immersed with their cut surfaces towards the front into a cooling smoothing emulsion (42) of the washing station (28) (fig. 6).

5. A process according to claim 4, characterized in that in a first method step the mould (17) is rotated into an oblique position, with the mould halves (17a, 17b) opened, a casting core

(31) is inserted, and the mould (17) is closed and rotated back into its horizontal position (H) (fig. 2).

6. A process according to claim 4, characterized in that the ascending pipe (27') is heated only by the melt (37).

7. A process according to claim 4, characterized in that the pouring aperture (30) of the mould (17) is pressed directly on to the casting aperture (27) of the melting crucible (25).

## Revendications

1. Dispositif de coulée à basse pression pour des pièces coulées, dans une coquille (17) disposée mobile, comportant un creuset (25) fermé étanche à la pression, qui comporte sur un côté supérieur un trou de coulée (27), le volume de gaz (G) dans le creuset (25) étant raccordé à une canalisation de gaz comprimé, et la coquille (17) étant fixée indirectement sur un rail de roulement (1) par l'intermédiaire d'un chariot (2), caractérisé en ce qu'on intercale entre le chariot (2) et la coquille (17) un dispositif de levage et de basculement (6, 7, 9, 10) hydraulique et/ou pneumatique, lequel dispositif de lavage et de basculement (6, 7, 9, 10) maintient la coquille (17) qui est guidée au-dessus du creuset (25), d'un poste de démoulage (A), et d'un poste de lavage, de séchage et d'enduisage (W) et qu'on prévoit un tuyau ascendant (27') plongeant dans la surface de la charge (37) (fig. 1).

2. Dispositif selon la revendication 1, caractérisé en ce que le dispositif de levage et de basculement (6-10/13-15) comporte au moins un vérin de levage pneumatique (6) disposé entre le chariot (2) et la coquille (17), ainsi que deux vérins de basculement (7) agissant sur un levier à deux bras (9), le levier à deux bras (9) étant relié à la coquille (17) par l'intermédiaire des fixations (11) de la coquille ou de son châssis (16) (fig. 1).

3. Dispositif selon la revendication 2, caractérisé en ce qu'on prévoit sur les fixations (11) de coquille des moitiés (17a, 17b) de la coquille (17) respectivement un vérin (12) de fermeture, qui est relié respectivement par une extrémité à une moitié (17a, 17b) de la coquille (fig. 1, fig. 2).

4. Procédé de coulée à basse pression avec le dispositif de coulée à basse pression selon la revendication 1, caractérisé en ce que les moitiés (17a, 17b) de la coquille (17) sont tournées respectivement de 90° dans le plan vertical (V) et sont descendues et plongées avec leurs surfaces de séparation en position frontale dans une émulsion de refroidissement et d'enduisage (42) du poste de lavage (28) (fig. 6).

5. Procédé selon la revendication 4, caractérisé en ce que, dans une première phase du procédé, les moitiés (17a, 17b) de la coquille étant ouvertes, la coquille (17) est tournée dans une position oblique, qu'un noyau de coulée (31) est introduit et que la coquille (17) est fermée et est ramenée dans sa position horizontale (H) (fig. 2) .

6. Procédé selon la revendication 4, caractérisé en ce que le tuyau ascendant (27') n'est chauffé que par la charge (37).

7. Procédé selon la revendication 4, caractérisé en ce que l'ouverture de remplissage (30) de la coquille (17) est pressée directement sur le trou de coulée (27) du creuset (25).
